# FASCICULE DE BREVET EUROPEEN

(11) **EP 3 349 072 B1**
(45) Date de publication et mention de la délivrance du brevet: **11.03.2020**
(21) Numéro de dépôt: 18151474.6
(22) Date de dépôt: 12.01.2018
(51) Int. Cl.: G04B 19/02, G04B 13/00, G04B 11/00

(54) **MÉCANISME POUR PIÈCE D HORLOGERIE COMPORTANT UNE CAME ET UN PALPEUR**
MECHANISMUS FÜR UHR, DER EINEN NOCKEN UND EINEN TASTER UMFASST
MECHANISM FOR TIMEPIECE COMPRISING A CAM AND A FINGER

(30) Priorité: 13.01.2017 CH 442017
(43) Date de publication de la demande: 18.07.2018
(73) Titulaire: Manufacture et fabrique de montres et chronomètres, Ulysse Nardin Le Locle S.A., 2400 Le Locle (CH)
(72) Inventeur: VON GUNTEN, Stéphane, 2035 Corcelles (CH); LEIMGRUBER, Boris, 2333 La Cibourg (CH); TEUTSCHMANN, Régis, 2336 Les Bois (CH); PELLATON, Loïc, 2052 Fontainemelon (CH)
(74) Mandataire: P&TS SA (AG, Ltd.)

(56) Documents cités:
- EP-A1- 2 784 603
- EP-A2- 2 824 521
- WO-A2-2007/110451
- FR-A1- 2 304 950
- US-A- 3 696 609

## Description

### Domaine technique

La présente invention concerne un mécanisme pour pièce d'horlogerie comportant une came et un palpeur.

### Etat de la technique

On connait dans l'état de la technique des mouvements horlogers permettant de choisir le sens de rotation d'un organe d'affichage, par exemple pour sélectionner une fonction de chronographe ou de compte-à-rebours.

Un exemple d'un tel mécanisme est décrit par exemple dans la demande de brevet EP3026506A1. Le mécanisme de sélection comporte une bascule commandant un actionneur pour l'engager ou le dégager d'une ou plusieurs encoches ménagées dans la périphérie d'une came.

WO02/077725 décrit un chronographe comportant des compteurs susceptibles de tourner dans les deux sens et munis d'un doigt de commande capable de s'engrener sur une roue de transmission.

De tels mécanismes comportent ainsi fréquemment un palpeur qui peut être actionné pour tomber dans une encoche prévue dans la périphérie d'une came, ou pour en sortir. Il arrive cependant que le palpeur retombe sur le bord de la came au lieu de retomber dans l'encoche.

Afin de réduire ce risque, il est nécessaire de diminuer la taille de la tête de palpeur pour lui permettre de pénétrer plus facilement dans l'encoche. Le jeu ainsi créé entre le palpeur et l'encoche occasionne cependant une imprécision sur le positionnement angulaire de la came et de l'indicateur actionné par cette came.

US3696609 décrit un mécanisme avec une came en forme d'escargot et un palpeur dont l'extrémité est appuyée contre la périphérie de la came par un moyen élastique. Le palpeur peut être relevé afin de faire tourner la came en sens inverse lors de la mise à l'heure. Le palpeur n'est jamais engagé dans une encoche et le relèvement de la came, ou son abaissement, ne pose pas de difficultés particulières.

On connait cependant des mécanismes qui requièrent une came avec une encoche étroite, munie de deux bords et d'un fond, dont l'extrémité du palpeur peut uniquement être extraite en pivotant la came. L'encoche doit être suffisamment large pour permettre une insertion ou une extraction aisée de l'extrémité du palpeur, même si cette extrémité n'est pas exactement positionnée en face de l'encoche. Une encoche excessivement large pose cependant le problème d'un positionnement imprécis de l'extrémité du palpeur au fond de l'encoche.

### Bref résumé de l'invention

Un but de la présente invention est de proposer un mécanisme exempt des limitations ci-dessus.

En particulier, un but de l'invention est de proposer un mécanisme comportant une came avec une encoche et un palpeur qui peut être relevé ou retomber plus facilement dans l'encoche.

Un but de l'invention est notamment de proposer un mécanisme comportant une came avec une encoche comportant deux bords et un fond, et un doigt qui peut être relevé ou extrait facilement de cette encoche.

Un but est aussi de contrôler précisément la position du doigt contre la came à la fois lorsque le doigt est en appui contre la périphérie de la came en rotation, et lorsqu'il est au fond de l'encoche.

Selon l'invention, ces buts sont atteints notamment au moyen d'un mécanisme pour pièce d'horlogerie, comportant :
une came dont la périphérie présente une encoche;
un palpeur comportant un bras muni d'un axe de rotation et une tête de palpeur munie d'un doigt agencé pour palper ladite périphérie, et pour tomber dans l'encoche lorsque celle-ci se retrouve en face du doigt du palpeur;
le palpeur pouvant pivoter autour de l'axe de rotation de manière à placer le doigt soit dans une première position appuyée contre ladite périphérie de la came, soit, en relevant le palpeur, dans une seconde position à distance de ladite came,
le doigt étant monté sur le palpeur de manière à ce que son extrémité puisse se déplacer dans un premier sens par rapport au palpeur sous l'effet de la force de réaction exercée par ladite périphérie de la came lorsque le doigt est appuyé contre cette came mise en rotation,
un élément flexible étant prévu pour déplacer l'extrémité du doigt par rapport au palpeur dans un deuxième sens opposé au premier sens lorsque le doigt n'est pas en appui contre la périphérie de la came,
le mécanisme étant agencé de manière à ce que l'élément flexible déplace l'extrémité du doigt dans le deuxième sens par rapport au palpeur également lorsque le doigt est dans l'encoche.

L'élément flexible permet à l'extrémité du doigt de se déplacer (par déformation du doigt, et/ou par déplacement de tout le doigt) entre une première position et une deuxième position, de manière à pénétrer plus aisément dans l'encoche.

Le mécanisme peut comporter des moyens pour placer le doigt dans une première position appuyée contre la périphérie de la came ou pour le relever. A cet effet, le mécanisme peut comporter par exemple un premier actionneur, par exemple un sautoir, pour placer le doigt dans une première position appuyée contre la périphérie de la came, et un deuxième actionneur, par exemple un crochet, pour placer le doigt dans une seconde position relevée à distance de cette came.

Le palpeur comporte un axe de rotation pour lui permettre de tourner entre la première et la deuxième position, et réciproquement. La portion élastique peut être agencée pour modifier la distance entre le doigt et cet axe de rotation.

La portion élastique peut être agencée de manière à ce que la distance entre l'extrémité du doigt et l'axe de rotation soit plus importante lorsque le palpeur est en première position que lorsque le palpeur est en seconde position.

Le doigt peut constituer une pièce distincte du bras du palpeur et assemblée sur ce bras, par exemple par chassage, clipsage ou collage. Cela permet de réaliser le doigt et le bras séparément, par exemple avec des étapes de fabrication et/ou des matériaux distincts, ou dans des épaisseurs différentes.

Dans un mode de réalisation, la portion élastique est liée intégralement au doigt. Cela permet de réduire le nombre de pièces et d'opérations d'assemblage.

Une portion élastique distincte du doigt peut aussi être envisagée, par exemple une portion élastique liée au bras, ou une portion élastique indépendante.

Dans un mode de réalisation, le bras du palpeur peut comporter une ouverture. La portion élastique du doigt peut être engagée dans cette ouverture, de manière à ce que le doigt puisse se déplacer entre une première position appuyée contre un bord de l'ouverture formant une première butée, et une seconde position appuyée contre le bord opposé de l'ouverture formant une seconde butée.

La portion élastique peut être agencée pour contraindre le doigt contre la seconde butée lorsque le doigt est libre. Dans cette seconde position, la déformation du palpeur permet au doigt de pénétrer plus facilement dans l'encoche.

Dans la première position appuyée, la déformation de la portion élastique du palpeur par la came permet au doigt de s'appuyer contre la première butée, en exerçant une force élastique contre cette butée.

Le palpeur peut comporter un bras et une tête de palpeur munie du doigt.

L'invention est en particulier adaptée à des cames munies d'une encoche comportant deux bords et un fond.

Dans un mode de réalisation préférentiel, le doigt peut uniquement être relevé de l'encoche en relevant le palpeur.

Le doigt est agencé pour retomber quasi instantanément dans l'encoche lorsqu'il se trouve en position appuyée en face de l'encoche, et pour ne pas tomber dans l'encoche lorsqu'il se trouve en position relevée.

Le doigt peut donc tomber dans l'encoche soit à la suite d'une rotation de la came, amenant l'encoche en face du doigt appuyé ; soit à la suite d'un déplacement du doigt passant de la position relevée à la position appuyée en face de l'encoche.

« Quasi-instantanément » signifie dans ce contexte que la chute du doigt dans l'encoche se produit sans étape intermédiaire; en position appuyée, le doigt peut donc soit se trouver appuyé contre la périphérie de la came, soit contre un bord de l'encoche. Un état stable dans une profondeur intermédiaire de l'encoche, sans contact avec un bord, est donc exclu.

Un des bords de l'encoche est de préférence évasé afin de faciliter l'introduction et/ou l'extraction du doigt.

La came et le doigt sont de préférence agencés de manière à ce que le doigt ne soit pas en contact avec le fond de l'encoche lorsque le doigt est dans l'encoche.

Dans un mode de réalisation préférentiel, le doigt est appuyé par l'élément flexible uniquement contre un des bords de l'encoche, de préférence contre le bord évasé de l'encoche, lorsqu'il est dans l'encoche.

### Brève description des figures

Des exemples de mise en œuvre de l'invention sont indiqués dans la description illustrée par les figures annexées dans lesquelles :
- La figure 1 illustre le mécanisme de l'invention dans une première position, le doigt étant appuyé contre la périphérie de la came.
- La figure 2 illustre le mécanisme de l'invention dans une troisième position, le doigt étant appuyé au fond de l'encoche sur la périphérie de la came.
- La figure 3 est un agrandissement de la figure 2, montrant le doigt et l'encoche.
- La figure 4 illustre le mécanisme de l'invention dans une seconde position, le doigt étant relevé à distance de la périphérie de la came.

### Exemple(s) de mode de réalisation de l'invention

Le mécanisme illustré à titre d'exemple dans différentes positions sur les figures 1 à 4 comporte une came 1 montée sur le même axe 12 qu'un mobile denté 13, par exemple une roue ou un pignon. Dans un mode de réalisation, le mobile 13 fait partie du train d'engrenage d'un mouvement horloger, par exemple du rouage d'un mécanisme de compte à rebours. Le mobile 13 peut par exemple entraîner un canon 10 dont est solidaire l'aiguille ou le disque des minutes d'un indicateur de compte à rebours, par exemple d'un compteur de minutes pour une montre régate.

Le sens de rotation du mobile 13 dépend du mode de fonctionnement; dans l'exemple illustré, ce mobile tourne dans le sens horaire lors du compte à rebours, et ne tourne pas en mode chronographe.

L'invention peut aussi être appliquée à d'autres complications horlogères mettant en œuvre une came avec une encoche et un palpeur, par exemple à une montre à sonnerie.

La périphérie 11 de la came 1 comporte une encoche 10. L'encoche est concave et présente deux bords 101, 102+103, dont l'un est évasé, et un fond. Les bords sont séparés du fond par une arête. Un palpeur 5 muni d'un doigt 50 peut être appuyé contre cette périphérie 11 à l'aide d'un sautoir non représenté, dans la position A illustrée sur la figure 1 et dans la position C illustrée sur les figures 2 à 3, ou relevé à distance de cette périphérie dans la position B illustrée sur la figure 4.

Une étoile non représentée peut aussi être montée sur l'axe 12, qui permet d'indexer la came 1 pour la placer dans des positions angulaires prédéterminées lorsqu'un sautoir non représenté est appuyé contre cette étoile. Une de ces positions prédéterminées permet par exemple de placer l'encoche 10 en face du doigt 50, pour faciliter sa pénétration dans l'encoche.

Un des bords 101 de l'encoche 10 est pratiquement rectiligne et perpendiculaire au fond de l'encoche tandis que l'autre bord 102 est plus évasé.

Le palpeur 5 peut pivoter autour de l'axe de rotation 52. Le sautoir évoqué permet de faire tourner le bras 5 autour de l'axe 52 pour l'appuyer contre la périphérie 11 dans la position A.

Dans un mode de réalisation, la position A correspond à une position de compte à rebours. La position C correspond à une position de comptage de chronographe. La position B peut correspondre à une position de remise à zéro des aiguilles ou du disque indicateur du chronographe. Un crochet non représenté permet d'agripper la portion 540 de l'extrémité 54 du palpeur afin de le relever en position B en le faisant tourner autour de l'axe 52. Lorsque ce crochet est dégagé, le palpeur retombe en positions A ou C appuyées contre la périphérie 11, sous l'action d'un sautoir non illustré. Ce crochet peut être dégagé par un bouton-poussoir non représenté, par exemple un bouton de départ du chronographe.

Le palpeur 5 comporte un bras 53 et une extrémité opposée à l'axe de rotation 52 et constituant une tête de palpeur. Une ouverture 55 oblongue ménagée dans la tête de palpeur permet de retenir le doigt 50. Dans ce mode de réalisation, le doigt 50 est donc constitué d'un composant distinct du bras 53 du palpeur, et est assemblé à ce bras.

L'assemblage est réalisé par chassage ou collage d'un plot 510 intégré au doigt 50 dans l'ouverture 55. Le plot est monté à l'extrémité d'une portion flexible 51 entre le plot 510 et le corps 511 du doigt, y compris l'extrémité du doigt 512 engagée dans l'encoche 10.

Dans la position libre illustrée sur la figure 4, c'est-à-dire lorsque le palpeur 5 est relevé à distance de la périphérie 11, la portion flexible 51 exerce une précontrainte sur la tête 511 et l'extrémité 512 du doigt 50, de manière à faire pivoter cette extrémité 512 dans le sens horaire (en direction du centre de rotation 52) et à l'appuyer contre une butée 531 formée sur le bord de l'ouverture 55 le plus proche de l'axe de rotation 52. Cette position précontrainte permet d'éloigner l'extrémité 512 du doigt destinée à être engagée dans l'encoche du bord 101 rectiligne de la came, et de faciliter son introduction dans l'encoche depuis la position illustrée sur la figure 4, par exemple lors d'un démarrage de chronographe directement depuis la position de remise à zéro B.

Lorsque le doigt 5 glisse sur la périphérie 11 de la came 1 tournant dans le sens z (ici le sens horaire), dans la position illustrée sur la figure 1, la force de réaction exercée par cette périphérie à l'encontre de l'appui du doigt 50 fait pivoter ce doigt dans un premier sens (sens antihoraire) par rapport à l'axe de rotation 56 du doigt 50. En effet, le couple exercé par cette force de réaction, et/ou par la force de friction, s'oppose et est supérieur au moment de force autour de cet axe de rotation 56 dû à la précontrainte exercée par la portion flexible 51 sur le doigt 50. Le doigt 50 est alors repoussé contre une deuxième butée 530 formée sur le bord de l'ouverture 55 le plus éloigné de l'axe de rotation 52.

Lorsque l'encoche 10 parvient en regard du doigt 50, celui-ci retombe quasi instantanément au fond de l'encoche, en pivotant brusquement autour de l'axe 52 sous l'effet du sautoir non représenté. Les figures 2 et 3 montrent la position du doigt 50 après son introduction dans l'encoche 10.

Lorsqu'il parvient au fond de l'encoche, le doigt 50 est libéré de la force de réaction exercée par la périphérie 11 de la came 1, et reprend sa position appuyée contre la butée 531 sous l'effet de la précontrainte créée par la portion flexible 51, en laissant un jeu 100 entre la tête du doigt 512 et le bord 101. La distance entre l'extrémité du doigt et l'axe de rotation 52 se modifie donc lorsque le doigt pénètre dans l'encoche sous l'effet du sautoir depuis la position A.

La figure 4 illustre le mécanisme avec un poussoir en position B relevée. Dans le cas d'un chronographe, cette position est atteinte par exemple en actionnant le bouton de remise à zéro des aiguilles du chronographe. Dans le cas d'un dispositif combinant un chronographe et un compte à rebours, cette position peut par exemple aussi être obtenue lors du réglage du compte à rebours.

En enfonçant le bouton start depuis cette position, le palpeur 5 retombe dans la position A ou C (correspondant aux figures 2 et 3) d'appui contre la périphérie 11 de la came 1, et, pour atteindre la position C, le doigt 50 pénètre dans l'encoche 10 sous l'action du sautoir évoqué plus haut. Depuis cette position, l'action de la portion élastique 51 tend à éloigner l'extrémité du doigt 50 à distance du bord 101, afin de faciliter sa pénétration.

### Numéros de référence employés sur les figures

- 1: Came
- 10: Encoche
- 100: Jeu entre le doigt et le premier bord 101 de l'encoche
- 101: Premier bord de l'encoche
- 102: Second bord de l'encoche
- 103: Bord évasé de l'encoche
- 11: Périphérie de la came
- 12: Axe
- 13: Mobile denté
- 5: Palpeur
- 50: Doigt du palpeur (ou bec)
- 51: Portion élastique
- 510: Plot
- 511: Corps du doigt
- 512: Extrémité du doigt engageable dans l'encoche
- 52: Axe de rotation
- 53: Bras
- 530: Première butée dans le bras
- 531: Seconde butée dans le bras
- 54: Tête de palpeur
- 55: Ouverture dans le bras du palpeur
- 56: Axe de rotation du doigt

- z: Sens de rotation de la came 1 lors du compte à rebours
- A: Première position (appuyée)
- B: Deuxième position (libre)
- C: Troisième position (doigt engagé dans l'encoche)

## Revendications

1. Mécanisme pour pièce d'horlogerie, comportant :
une came (1) dont la périphérie (11) présente une encoche (10) ;
un palpeur (5) comportant un bras (53) muni d'un axe de rotation (52) et une tête de palpeur (54) munie d'un doigt (50) agencé pour palper ladite périphérie, et pour tomber dans l'encoche (10) lorsque celle-ci se retrouve en face du doigt du palpeur;
le palpeur (5) pouvant pivoter autour de l'axe de rotation (52) de manière à placer le doigt soit dans une première position (A) appuyée contre ladite périphérie (11) de la came, soit en relevant le palpeur dans une seconde position (B) à distance de ladite came,
le doigt étant monté sur le palpeur de manière à ce que son extrémité puisse se déplacer dans un premier sens par rapport au palpeur sous l'effet de la force de réaction exercée par ladite périphérie de la came lorsque le doigt est appuyé contre cette came mise en rotation,
le mécanisme comportant également un élément flexible (51) étant prévu pour déplacer l'extrémité du doigt par rapport au palpeur dans un deuxième sens opposé au premier sens lorsque le doigt n'est pas en appui contre la périphérie de la came,
le mécanisme étant agencé de manière à ce que l'élément flexible (51) déplace l'extrémité du doigt dans le deuxième sens par rapport au palpeur également lorsque le doigt est dans l'encoche.

2. Mécanisme selon la revendication 1, ledit palpeur (5) comportant ledit élément flexible (51).

3. Mécanisme selon la revendication 1 ou 2, dans lequel la distance entre l'extrémité du doigt et ledit axe de rotation (52) se modifie lorsque le doigt pénètre dans l'encoche.

4. Mécanisme selon l'une des revendications 1 à 3, dans lequel le doigt peut uniquement être relevé de l'encoche en relevant le palpeur.

5. Mécanisme selon l'une des revendications 1 à 4, dans lequel ladite portion élastique (51) est liée intégralement au doigt (50).

6. Mécanisme selon l'une des revendications 1 à 5, ladite portion élastique (51) permettant de modifier la distance entre l'extrémité du doigt (50) et ledit axe de rotation (52).

7. Mécanisme selon l'une des revendications 1 à 6, le palpeur (5) comportant une ouverture (55) avec une première butée (530) d'un côté de l'ouverture et une seconde butée (531) du côté opposé de l'ouverture, la portion élastique (51) étant engagée dans ladite ouverture (55), de manière à ce que le doigt (50) puisse se déplacer entre une première position (A) appuyée contre la première butée, et une seconde position (B) appuyée contre la seconde butée (531).

8. Mécanisme selon la revendication 7, la portion élastique (51) étant agencée pour contraindre le doigt (50) contre la seconde butée (531) lorsque le doigt est libre.

9. Mécanisme selon l'une des revendications 7 ou 8, la friction du doigt (50) contre ladite périphérie permettant de repousser le doigt contre la première butée (530).

10. Mécanisme selon l'une des revendications 4 à 9, ladite portion élastique (51) étant agencée de manière à ce que la distance entre le doigt (50) et l'axe de rotation (52) soit plus importante lorsque le palpeur est en première position que lorsque le palpeur est en seconde position.

11. Mécanisme selon l'une des revendications 1 à 10, l'encoche (10) comportant deux bords (101 ; 102+103) et un fond.

12. Mécanisme selon la revendication 11, un des bords (103) de l'encoche (10) étant évasé.

13. Mécanisme selon l'une des revendications 11 ou 12, agencé de manière à ce que le doigt (50) ne soit pas en contact avec le fond de l'encoche (10) lorsqu'il est dans l'encoche.

14. Mécanisme selon la revendication 13, agencé de manière à ce que le doigt (50) soit appuyé par l'élément flexible (51) uniquement contre un des bords (102+103) de l'encoche (10) lorsqu'il est dans l'encoche.

15. Mécanisme selon la revendication 14, agencé de manière à ce que le doigt (50) soit appuyé par l'élément flexible (51) uniquement contre un bord évasé (102+103) de l'encoche (10) lorsqu'il est dans l'encoche.

## Patentansprüche

1. Mechanismus für eine Uhr, der aufweist:
einen Nocken (1), dessen Umfang (11) eine Kerbe (10) aufweist;
einen Taster (5), der einen mit einer Drehachse (52) versehenen Arm (53) und einen Tasterkopf (54) aufweist, der mit einem Finger (50) versehen ist, der eingerichtet ist, um den Umfang abzutasten und in die Kerbe (10) zu fallen, wenn diese sich gegenüber dem Finger des Tasters befindet;
wobei der Taster (5) um die Drehachse (52) schwenken kann, um den Finger entweder in einer gegen den Umfang (11) des Nockens angelegten ersten Stellung (A) oder durch Anheben des Tasters in einer zweiten Stellung (B) vom Nocken entfernt anzuordnen,
wobei der Finger so auf den Taster montiert ist, dass sein Ende sich unter der Wirkung der vom Umfang des Nockens ausgeübten Reaktionskraft in einer ersten Richtung bezüglich des Tasters verschieben kann, wenn der Finger gegen diesen in Drehung versetzten Nocken angelegt wird,
wobei der Mechanismus ebenfalls ein flexibles Element (51) aufweist, das vorgesehen ist, um das Ende des Fingers bezüglich des Tasters in einer zweiten Richtung entgegengesetzt zur ersten Richtung zu verschieben, wenn der Finger nicht gegen den Umfang des Nockens anliegt, wobei der Mechanismus so eingerichtet ist, dass das flexible Element (51) das Ende des Fingers ebenfalls in der zweiten Richtung bezüglich des Tasters verschiebt, wenn der Finger in der Kerbe ist.

2. Mechanismus nach Anspruch 1, wobei der Taster (5) das flexible Element (51) aufweist.

3. Mechanismus nach Anspruch 1 oder 2, wobei der Abstand zwischen dem Ende des Fingers und der Drehachse (52) sich verändert, wenn der Finger in die Kerbe eindringt.

4. Mechanismus nach einem der Ansprüche 1 bis 3, wobei der Finger nur durch Anheben des Tasters aus der Kerbe angehoben werden kann.

5. Mechanismus nach einem der Ansprüche 1 bis 4, wobei der elastische Teil (51) integral mit dem Finger (50) verbunden ist.

6. Mechanismus nach einem der Ansprüche 1 bis 5, wobei der elastische Teil (51) es ermöglicht, den Abstand zwischen dem Ende des Fingers (50) und der Drehachse (52) zu verändern.

7. Mechanismus nach einem der Ansprüche 1 bis 6, wobei der Taster (5) eine Öffnung (55) mit einem ersten Anschlag (530) auf einer Seite der Öffnung und einem zweiten Anschlag (531) auf der entgegengesetzten Seite der Öffnung aufweist, wobei der elastische Teil (51) in die Öffnung (55) eingeführt wird, damit der Finger (50) sich zwischen einer gegen den ersten Anschlag anliegenden ersten Stellung (A) und einer gegen den zweiten Anschlag (531) anliegenden zweiten Stellung (B) verschieben kann.

8. Mechanismus nach Anspruch 7, wobei der elastische Teil (51) eingerichtet ist, um den Finger (50) gegen den zweiten Anschlag (531) zu pressen, wenn der Finger frei ist.

9. Mechanismus nach einem der Ansprüche 7 oder 8, wobei die Reibung des Fingers (50) gegen den Umfang es ermöglicht, den Finger gegen den ersten Anschlag (530) zurückzudrücken.

10. Mechanismus nach einem der Ansprüche 4 bis 9, wobei der elastische Teil (51) so eingerichtet ist, dass der Abstand zwischen dem Finger (50) und der Drehachse (52) größer ist, wenn der Taster in der ersten Stellung ist, als wenn der Taster in der zweiten Stellung ist.

11. Mechanismus nach einem der Ansprüche 1 bis 10, wobei die Kerbe (10) zwei Ränder (101; 102+103) und einen Boden aufweist.

12. Mechanismus nach Anspruch 11, wobei einer der Ränder (103) der Kerbe (10) ausgeweitet ist.

13. Mechanismus nach einem der Ansprüche 11 oder 12, der so eingerichtet ist, dass der Finger (50) nicht mit dem Boden der Kerbe (10) in Kontakt ist, wenn er in der Kerbe ist.

14. Mechanismus nach Anspruch 13, der so eingerichtet ist, dass der Finger (50) vom flexiblen Element (51) nur gegen einen der Ränder (102+103) der Kerbe (10) angelegt wird, wenn er in der Kerbe ist.

15. Mechanismus nach Anspruch 14, der so eingerichtet ist, dass der Finger (50) vom flexiblen Element (51) nur gegen einen ausgeweiteten Rand (102+103) der Kerbe (10) angelegt wird, wenn er in der Kerbe ist.

## Claims

1. Mechanism for a timepiece, having:
a cam (1), the periphery (11) of which has a notch (10) ;
a feeler (5) having an arm (53) provided with a rotation axis (52) and a feeler head (54) provided with a finger (50) designed to feel said periphery, and to drop into the notch (10) when the latter is located next to the finger of the feeler;
the feeler (5) being able to pivot about the rotation axis (52) so as to position the finger either in a first position (A) pressed against said periphery (11) of the cam or, by lifting the feeler, in a second position (B) away from said cam,
the finger being mounted on the feeler such that its end can move in a first direction with respect to the feeler under the effect of the reaction force exerted by said periphery of the cam when the finger is pressed against this cam set in rotation,
the mechanism also having a flexible element (51) provided to move the end of the finger with respect to the feeler in a second direction opposite to the first direction when the finger is not pressed against the periphery of the cam,
the mechanism being designed such that the flexible element (51) also moves the end of the finger in the second direction with respect to the feeler when the finger is in the notch.

2. Mechanism according to Claim 1, wherein said feeler (1) comprises said flexible element (51).

3. Mechanism according to Claim 1 or 2, wherein the distance between the end of the finger and said rotation axis (52) changes when the finger passes into the notch.

4. Mechanism according to one of Claims 1 to 3, wherein the finger can only be lifted out of the notch by lifting the feeler.

5. Mechanism according to one of Claims 1 to 4, wherein said elastic portion (51) is joined integrally to the finger (50).

6. Mechanism according to one of Claims 1 to 5, wherein said elastic portion (51) makes it possible to change the distance between the end of the finger (50) and said rotation axis (52).

7. Mechanism according to one of Claims 1 to 6, wherein the feeler (5) has an opening (55) with a first end stop (530) on one side of the opening and a second end stop (531) on the opposite side of the opening, the elastic portion (51) being inserted into said opening (55) such that the finger (50) can move between a first position (A) pressed against the first end stop and a second position (B) pressed against the second end stop (531).

8. Mechanism according to Claim 7, wherein the elastic portion (51) is designed to urge the finger (50) against the second end stop (531) when the finger is free.

9. Mechanism according to either of Claims 7 and 8, wherein the friction of the finger (50) against said periphery makes it possible to push the finger back against the first end stop (530).

10. Mechanism according to one of Claims 4 to 9, wherein said elastic portion (51) is designed such that the distance between the finger (50) and the rotation axis (52) is greater when the feeler is in the first position than when the feeler is in the second position.

11. Mechanism according to one of Claims 1 to 10, wherein the notch (10) has two edges (101; 102+103) and a bottom.

12. Mechanism according to Claim 11, wherein one of the edges (103) of the notch (10) is flared.

13. Mechanism according to either of Claims 11 and 12, which is designed such that the finger (50) is not in contact with the bottom of the notch (10) when it is in the notch.

14. Mechanism according to Claim 13, which is designed such that the finger (50) is pressed only against one of the edges (102+103) of the notch (10) by the flexible element (51) when it is in the notch.

15. Mechanism according to Claim 14, which is designed such that the finger (50) is pressed only against a flared edge (102+103) of the notch (10) by the flexible element (51) when it is in the notch.
